# EUROPÄISCHE PATENTSCHRIFT

(11) **EP 0 344 491 B1**
(45) Veröffentlichungstag und Bekanntmachung des Hinweises auf die Patenterteilung: **23.12.1992**
(21) Anmeldenummer: 89108449.3
(22) Anmeldetag: 11.05.1989
(51) Int. Cl.: B65D 83/00

(54) **Austragkartusche mit Vorratszylinder und Förderkolben**
Dispensing cartridge with a supply cylinder and an expulsion piston
Cartouche de distribution avec reservoir de stockage et piston d'expulsion

(30) Priorität: 03.06.1988 CH 2110/88
(43) Veröffentlichungstag der Anmeldung: 06.12.1989
(73) Patentinhaber: Keller, Wilhelm A., CH-6343 Rotkreuz (CH)
(72) Erfinder: Keller, Wilhelm A., CH-6343 Rotkreuz (CH)
(74) Vertreter: Kägi, Otto Patentanwalt

(56) Entgegenhaltungen:
- DE-A- 2 302 364
- DE-A- 3 435 576
- DE-A- 3 635 849
- US-A- 2 090 018
- US-A- 4 146 207

## Beschreibung

Die Erfindung betrifft eine Austragkartusche mit Vorratszylinder und darin abdichtend verschiebbarem Förderkolben, dessen dem Kartuscheninhalt zugekehrte Bodenfläche radial verlaufende, schlitzförmige Vertiefungen aufweist, die in einer von der Mitte der Bodenfläche nach aussen führenden, verschliessbaren Entlüftungsbohrung münden.

Austragkartuschen mit Förderkolben dienen in bekannter Weise zur Aufnahme, Lagerung und Verarbeitung von pastösen bis dünnflüssigen Massen, die bei Vorschub des Förderkolbens - meist durch den Stössel eines z.B. "pistolenförmigen" Austraggerätes - durch die Kartuschenmündung ausgetrieben werden. Beim Füllen solcher Kartuschen müssen jegliche Lufteinschlüsse im Innern der Zylinders sorgsam vermieden werden, weil diese ein elastisches "Polster" bilden und dadurch ein genau dosiertes Auspressen des Inhalts beeinträchtigen; besonders störend sind solche Luftpolster beim Austragen von Zweikomponenten-Massen aus Doppelkartuschen, weil dann das Volumenverhältnis zwischen den Komponenten, welches genau eingehalten werden sollte, verändert wird. Ausserdem können gewisse mittels Austragkartuschen verarbeitete Massen dazu neigen, während der Lagerung mit der Feuchtigkeit der eingeschlossenen Luft zu reagieren, wodurch sie vorzeitig aushärten und unbrauchbar werden.

Bei einer bekannten Austragkartusche der eingangs genannten Art ist die dem Kartuscheninhalt zugekehrte Bodenfläche des Förderkolbens konvex gewölbt (DE-OS 23 02 364). Hierbei können die radialen, schlitzförmigen Vertiefungen in der Bodenfläche nicht verhindern, dass - jedenfalls bei dünnflüssiger Füllmasse - am Kolbenrand Luft eingeschlossen bleibt, d.h. nicht durch die Entlüftungsbohrung entweichen kann. Der Verschluss dieser Bohrung erfolgt mittels eines axial verschiebbaren Stopfens, der auf einem Teil seiner Länge Entlüftungsnuten aufweist und am Ende des Füllvorgangs vollends in die Bohrung hinein getrieben werden muss. Um dabei einen dauerhaften, dichten Verschluss (Pressitz) zu erzielen, müssen jedoch auf den Stopfen erhebliche Kräfte ausgeübt werden. Dennoch ist der Stopfen axial nicht gesichert, was aber unbedingt notwendig wäre, weil die Bohrung durch den Kartuscheninhalt eine "Schmierung" erfährt.

Aufgabe der vorliegenden Erfindung ist es, eine Austragkartusche mit Förderkolben so zu gestalten, dass eine vollständige Zylinderentlüftung sowohl mit dünnflüssiger wie auch mit hochviskoser Füllmasse gewährleistet ist, wobei ein sicherer und dauerhafter Verschluss mit nur geringem Kraftaufwand und auch in automatischen Abfüllanlagen erzielt werden soll. Erfindungsgemäss wird diese Aufgabe dadurch gelöst, dass die genannte, dem Kartuscheninhalt zugekehrte Bodenfläche des formsteifen Förderkolbens vom Kolbenrand zur Entlüftungsbohrung hin stetig vertieft ist und dass in der Entlüftungsbohrung eine Verschlussschraube sitzt, entlang deren Schaft mindestens eine Längsnut in der Bohrung verläuft, wobei die Längsnuten an der Aussenseite des Kolbens von einer ringförmigen Dichtfläche am Kolben umgeben sind, welche als axialer Sitz für den Schraubenkopf bestimmt ist. Dadurch lässt sich der Abfüllvorgang auf verschiedene gebräuchliche Arten und mit irgendwelchen Füllmassen zuverlässig und ungehindert durchführen. Nach dem Füllen und der vollständigen Entlüftung braucht lediglich die Schraube gegen die Dichtfläche festgezogen zu werden, um einen gesicherten, permanenten Verschluss herzustellen.

Ein Kolben mit gegen eine mittige Entlüftungsbohrung hin vertiefter Bodenfläche - jedoch ohne radiale Vertiefungen - ist in anderem Zusammenhang bekannt, nämlich bei einem sogenannten Spender für pastöse Massen (DE-OS 36 35 849). Jener Kolben ist allerdings kein durch äussere Krafteinwirkung bewegter Förderkolben, sondern nur ein verschiebbares Verschlussorgan, welches der Füllmasse folgt. Die Entlüftungsbohrung wird auch bei diesem Gerät durch einen axial einzupressenden Stopfen verschlossen.

Nachstehend wird ein Ausführungsbeispiel einer erfindungsgemässen Austragkartusche im Zusammenhang mit der Zeichnung näher erläutert.
- Fig. 1: zeigt die gefüllte Kartusche mit dem Förderkolben im Längsschnitt,
- Fig. 2: zeigt in einem grösseren Massstab einen Schnitt entlang der Linie II-II in Fig. 1,
- Fig. 3: zeigt, ebenfalls in grösserem Massstab, eine Partie der Fig. 1 in geschlossenem Zustand, d.h. mit festgezogener Verschlussschraube,
- Fig. 4: ist die (hälftige) Ansicht der Kolben-Bodenfläche, und
- Fig. 5: zeigt stark vergrössert einen Ausschnitt des Kolbens entlang der Linie V-V in Fig. 4 im Kontakt mit der Füllmasse.

Die in Fig. 1 dargestellte Austragkartusche 1 weist einen Vorratszylinder 3 mit Mündung 4 und einen im Zylinder 3 abdichtend verschiebbaren, formsteifen Förderkolben 10 auf. Als Kolbendichtung dient zweckmässigerweise eine elastische Ringdichtung 12 (sogenannter O-Ring), welche in eine Ringnut 11 des Förderkolbens 10 eingelegt ist; es kann aber auch eine am Kolbenrand angeformte, elastische Dichtlippe vorgesehen sein, welche gegen die Innenwand des Zylinders 3 anliegt (nicht dargestellt). Der Kartuscheninhalt 2 wird im Vorratszylinder 3 gelagert und später bei Verwendung durch die Mündung 4 ausgepresst. Wie aus Fig. 1 ersichtlich, bildet die Füllmasse nach dem Einfüllen, jedoch vor der Entlüftung, im Falle einer dünnen Flüssigkeit eine ebene Niveaufläche 5 (strichpunktiert eingezeichnet), oder sie ist im Falle einer pastösen Masse oben durch eine unregelmässige Fläche 6 begrenzt. Es ist wichtig, dass unabhängig von der Viskosität der Füllmasse 2 bzw. von der Gestalt ihrer Oberfläche sämtliche Luft unter der Bodenfläche 13 des Kolbens 10 entweichen kann. Diese dem Kartuscheninhalt 2 zugekehrte Bodenfläche 13 ist vom Kolbenrand gegen die Mitte hin stetig vertieft. Von der tiefsten Stelle 14 der Bodenfläche 13 (bei der dargestellten Lage der Austragkartusche oben liegend) geht eine Entlüftungsbohrung 15 aus, welche durch den Kolben hindurch nach aussen führt. In dieser Bohrung 15 sitzt eine Verschlussschraube mit Schaft 16 und Schraubenkopf 17. Wie dargestellt, kann es sich um eine Schraube mit selbstschneidendem Gewinde und Kreuzschlitzkopf handeln, wobei sie mittels Schraubendreher 8 von aussen festgezogen werden kann.

Wie vor allem aus den Fig. 2 und 3 hervorgeht, weist die Entlüftungsbohrung 15 z.B. vier Längsnuten 18 auf, die entlang dem Schraubenschaft 16, jedoch ausserhalb desselben verlaufen. Die Längsnuten 18 sind von einer ringförmigen Dichtfläche 19 (z.B. einem Ringwulst) aussen am Kolben 10 umgeben, die als axialer Sitz für den Schraubenkopf 17 bestimmt ist. Sodann weist die Bodenfläche 13 des Kolbens 10 ein System von radial verlaufenden, schlitzförmigen Vertiefungen 20 auf, welche an der Entlüftungsbohrung 15 münden und dadurch mit den Längsnuten 18 in dieser Bohrung kommunizieren. Der Kolben 10 kann zweckmässigerweise eine Anzahl am Kolbenboden 23 angeformter, radialer Rippen 21 aufweisen. Diese bilden eine die Dichtfläche 19 umgebende Vertiefung 22, welche den Schraubenkopf 17, wenn er festgezogen ist, aufnimmt.

Es sei angenommen, dass bei aufrechtstehender Kartusche 1 die Füllmasse von unten durch die offene Mündung 4 eingeführt wird und im Zylinder 3 ansteigt, während der Förderkolben 10 sich zweckmässigerweise noch ausserhalb des Zylinders befindet. Der Füllvorgang kommt zum Stillstand, wenn eine bestimmte Menge der Füllmasse, abgemessen von einer Dosiervorrichtung in der Füllstation (nicht dargestellt), sich im Zylinder 3 befindet, worauf die Mündung 4 verschlossen wird. Anschliessend wird der Förderkolben 10 von oben in den Zylinder 3 eingesetzt - vorzugsweise mit vormontierter, aber noch nicht festgezogener Schraube 16, 17 (Fig. 1) - und so weit nach unten gegen die Füllmasse 2 gedrückt, bis sämtliche Luft unter dem Kolben durch die Längsnuten 18 ausgetreten ist. Die vollständige Entlüftung mit vollflächiger Berührung der Bodenfläche 13 durch die Füllmasse ist deutlich spürbar am stark zunehmenden Widerstand gegen das Einschieben des Kolbens in dem Augenblick, wo die Füllmasse durch die engen Nuten 18 gepresst wird, und schliesslich kann auch leicht visuell festgestellt werden, wenn die Masse oben aus den Nuten 18 auszutreten beginnt. Daraufhin wird die Schraube festgezogen, wobei der Kopf 17 an der Dichtfläche 19 anliegt und sämtliche Längsnuten 18 verschliesst. Das Festziehen der Schraube erfolgt mit nur geringer Krafteinwirkung auf den Kolben und ohne nennenswerte Volumenverdrängung im Innern der Kartusche. Die festgezogene Schraube bildet während dem Vertrieb und der Lagerung der gefüllten Kartusche einen dichten, zuverlässig gesicherten Verschluss. Wenn zwecks Verarbeitung des Kartuscheninhalts der Kolben 10 durch den Stössel eines Austraggerätes (nicht dargestellt) vorgeschoben und der Inhalt durch die Mündung 4 ausgepresst wird, bleibt der versenkte Schraubenkopf 17 (Fig. 3) durch den erwähnten Stössel unberührt.

Für den oben beschriebenen Entlüftungsvorgang wird eine eingefüllte Flüssigkeit mit ebener Niveaufläche 5 bei der vorliegenden Gestalt der Bodenfläche 13 kaum Schwierigkeiten bieten: Sie wird den Kolben 10 zuerst am Rand berühren und dann stetig entlang der Bodenfläche 13 bis zur Stelle 14 und dann in die Bohrung 15 vordringen und dabei die Luft verdrängen. Eine dickflüssige Füllmasse 2 mit "haufenförmiger", unregelmässiger Oberfläche 6 dagegen wird im allgemeinen die Bodenfläche 13 zuerst an andern Stellen berühren (und zwar oft, wie bei der dargestellten Haufenbildung in einem zentralen Bereich), wobei sich noch Luft radial ausserhalb befindet. In diesem Fall ist dank den schlitzförmigen Vertiefungen 20 dennoch die vollständige Entlüftung gewährleistet. Dies ist besonders aus der stark vergrösserten Fig. 5 erkennbar: Dank dem schmalen, jedoch relativ tiefen Querschnitt der Schlitze 20 kann radial ausserhalb den Berührungsstellen befindliche, "eingeschlossene" Luft dennoch entweichen, da gemäss Fig. 5 die Füllmasse 2 infolge ihrer Viskosität und dem noch praktisch drucklosen Zustand zunächst nur geringfügig in den Schlitzquerschnitt eindringt, d.h. die Schlitze noch offen hält, bis die gesamte Bodenfläche 13 von der Füllmasse berührt wird.

Im übrigen kann beim Füllen der Kartusche auch so vorgegangen werden, dass bei noch nicht in den Zylinder 3 eingesetztem Forderkolben 10 der Kartuscheninhalt von oben in abgemessener Menge eingefüllt wird (nicht dargestellt). Der Kolben wird anschliessend mit noch nicht oder nicht vollständig eingedrehter Schraube in den Zylinder 3 eingesetzt und gegen die Füllmasse 2 gedrückt. Die vollständige Entlüftung durch Andrücken des Kolbens 10 und das Verschliessen durch Festziehen der Schraube erfolgt dann wie oben beschrieben.

Wie leicht einzusehen ist, lässt die beschriebene Gestaltung des Förderkolbens eine besonders zuverlässige und rationelle Entlüftung des Kartuschenzylinders nach dem Einfüllen zu. Dabei können die Vorgänge Abfüllen, Entlüften und Verschliessen auch ohne besondere Schwierigkeiten automatisiert werden.

## Patentansprüche

1. Austragkartusche mit Vorratszylinder (1) und darin abdichtend verschiebbarem Förderkolben (10), dessen dem Kartuscheninhalt (2) zugekehrte Bodenfläche (13) radial verlaufende, schlitzförmige Vertiefungen (20) aufweist, die in einer von der Mitte der Bodenfläche (13) nach aussen führenden, verschliessbaren Entlüftungsbohrung (15) münden, dadurch **gekennzeichnet**, dass die genannte Bodenfläche (13) des formsteifen Förderkolbens (10) vom Kolbenrand zur Entlüftungsbohrung (15) hin stetig vertieft ist und dass in der Entlüftungsbohrung (15) eine Verschlussschraube (16, 17) sitzt, entlang deren Schaft (16) mindestens eine Längsnut (18) in der Bohrung (15) verläuft, wobei die Längsnuten (18) an der Aussenseite des Kolbens (10) von einer ringförmigen Dichtfläche (19) umgeben sind, welche als axialer Sitz für den Schraubenkopf (17) bestimmt ist.

2. Austragkartusche nach Anspruch 1, dadurch gekennzeichnet, dass der Förderkolben (10) an seiner Aussenseite eine die ringförmige Dichtfläche (19) umgebende Vertiefung (22) zur versenkten Aufnahme des Schraubenkopfes (17) aufweist.

3. Austragkartusche nach Anspruch 1, dadurch gekennzeichnet, dass der Förderkolben (10) zum Vorratszylinder (1) durch eine in eine Ringnut (11) eingelegte Ringdichtung (12) abgedichtet ist.

## Claims

1. Dispensing cartridge comprising a storage cylinder (1) and a self-sealing delivery piston (10) sliding within, the piston face (13) nearest the contents (2) of the cartridge having radial, groove-shaped depressions (20) which open out at a closable vent hole (15) leading from the centre of the piston face (13) to the outside, characterised in that said face (13) of the rigid-shape delivery piston (10) is formed as a continuous concavity from the edge of the piston to the vent hole (15) and that seated in the vent hole (15) is a closing screw (16, 17), along the shaft (16) of which the hole (15) has at least one longitudinal groove (18), the longitudinal grooves (18) being surrounded on the outside of the piston (10) by an annular sealing surface (19) which provides an axial seating for the screw head (17).

2. Dispensing cartridge according to claim 1, characterized in that on the outside the delivery piston (10) has a depression (22) which surrounds the annular sealing surface (19) to countersink the screw head (17).

3. Dispensing cartridge according to claim 1, characterized in that the delivery piston (10) is sealed towards the storage cylinder (1) by a ring gasket (12) fitted into an annular groove (11).

## Revendications

1. Cartouche de distribution, comprenant un cylindre (1) de réserve et un piston (10) de refoulement coulissant de façon étanche à l'intérieur de celui-ci, la surface de fond (13) du piston, qui est orientée face au contenu (2) de la cartouche, comportant des renfoncements (20) en forme de fentes s'étendant radialement, débouchant dans un perçage (15) de purge conduisant du centre de la surface de fond (13) vers l'extérieur,
caractérisée en ce que ladite surface de fond (13) du piston rigide (10) de refoulement se creuse progressivement depuis le bord du piston vers le perçage (15) de purge, et en ce qu'une vis (16, 17) d'obturation est logée dans le perçage (15) de purge, une rainure longitudinale (18) au moins longeant la tige (16) de la vis dans le perçage (15), les rainures longitudinales (18) étant entourées, sur le côté extérieur du piston (10), par une face d'étanchéité (19) annulaire destinée à servir d'appui axial pour la tête (17) de la vis.

2. Cartouche de distribution selon la revendication 1, caractérisée en ce que le piston (10) de refoulement présente, sur son côté extérieur, un renfoncement (22) entourant la surface annulaire (19) d'étanchéité, renfoncement destiné à recevoir en montage noyé la tête (17) de la vis.

3. Cartouche de distribution selon la revendication 1, caractérisée en ce que le piston (10) de refoulement est rendu étanche vis-à-vis du cylindre (1) de réserve par un joint torique (12) inséré dans une gorge annulaire (11).
